# FASCICULE DE BREVET EUROPEEN

(11) **EP 3 667 225 B1**
(45) Date de publication et mention de la délivrance du brevet: **15.11.2023**
(21) Numéro de dépôt: 19214613.2
(22) Date de dépôt: 09.12.2019
(51) Int. Cl.: F42B 10/14

(54) **PROJECTILE À PLANS DE VOILURE DÉPLOYABLES**
PROJEKTIL MIT ENTFALTBAREN SEGELTRAGFLÄCHEN
PROJECTILE WITH DEPLOYABLE WING PLANS

(30) Priorité: 10.12.2018 FR 1872570
(43) Date de publication de la demande: 17.06.2020
(73) Titulaire: Nexter Munitions, 78034 Versailles Cedex (FR)
(72) Inventeur: PINOTEAU, Sylvain, 18023 Bourges (FR)
(74) Mandataire: Cabinet Chaillot

(56) Documents cités:
- FR-A1- 2 952 712
- US-A- 3 853 288
- US-A1- 2007 084 961

## Description

Le domaine technique de l'invention est celui des projectiles comportant des plans de voilure déployables.

Il est connu de longue date d'équiper des projectiles avec des plans de voilure pour accroître leur portée, on parlera alors d'ailettes, ou pour pouvoir les diriger, on parlera alors de gouvernes.

De tels plans de voilures lorsqu'ils sont repliés sont disposés dans des logements situés dans le corps du projectile. Un projectile de ce type est décrit dans le brevet FR2952712.

Une fois les plans déployés, il convient d'optimiser l'écoulement de l'air le long du projectile pour ne pas perturber ou dégrader son comportement aérodynamique. Le brevet FR2952712 propose d'équiper le projectile de trappes au niveau de chaque ouverture de logement abritant un plan et débouchant vers l'extérieur et de les faire coulisser dans un premier sens pour permettre le déploiement du plan hors du corps puis de refaire coulisser la trappe en sens inverse pour obturer à nouveau le logement, ce qui pose le problème de nécessiter autant de motorisations qu'il y a de trappes et de devoir les piloter dans différents sens de rotation.

On connaît également par le brevet US3853288 un projectile à ailettes déployables comportant une enveloppe pivotante qui entoure le corps et présente autant d'ouvertures qu'il y a d'ailettes. Chaque ailette comporte au niveau de son pivot une surépaisseur qui est définie de telle sorte que, une fois déployée, l'ensemble formé par l'ailette et la surépaisseur de son pivot ferme complètement l'ouverture. Une telle solution est délicate à mettre en oeuvre puisque les dimensions, tant de l'ailette et de sa surépaisseur que de l'ouverture, doivent être parfaitement maîtrisées. Par ailleurs la fermeture assurée reste imparfaite puisque l'ailette et son renflement ne peuvent obturer que la largeur de la fente de l'enveloppe et non toute sa longueur. Enfin, cette solution ne peut être mise en oeuvre que pour des ailettes de stabilisation qui ne bougent plus après déploiement. Elle est inadaptée aux gouvernes de pilotage qui ont un plan de voilure pivotant par rapport à un axe perpendiculaire à l'axe du projectile.

L'invention propose une solution permettant de simplifier le processus d'ouverture et fermeture des logements des plans de voilure et en particulier des plans de voilure de type gouvernes.

La solution proposée par l'invention est indépendante de l'ailette elle-même et elle peut donc être adaptée à des ailettes pivotantes après déploiement, telles que des gouvernes de pilotage.

L'invention porte sur un projectile comportant au moins une paire de plans de voilure, déployables depuis des logements situés à l'intérieur du corps et débouchant vers l'extérieur du projectile, projectile comportant une enveloppe de révolution entourant au moins une partie du corps du projectile et dont la surface externe est en continuité de profil avec le corps du projectile, enveloppe apte à pivoter grâce à un moyen moteur autour du corps selon l'axe longitudinal de celui-ci et comportant pour chaque plan une ouverture, projectile caractérisé en ce que l'ouverture comporte deux zones, une première zone destinée à être positionnée par le pivotement de l'enveloppe en regard d'un logement de manière à laisser passer le plan pour lui permettre de se déployer, et une seconde zone formant un dégagement latéral par rapport à la première zone, dégagement orienté suivant une direction sensiblement perpendiculaire à la direction longitudinale de la première zone, seconde zone présentant une largeur permettant le passage d'un pied du plan de voilure une fois déployée, l'enveloppe couvrant le logement en poursuivant son pivotement pour empêcher le repli du plan.

Avantageusement, selon un mode de réalisation, chaque plan de voilure se déploie par pivotement autour d'un axe de rotation perpendiculaire à l'axe de pivotement de l'enveloppe.

Chaque seconde zone de l'ouverture se situe alors à une extrémité de la première zone.

Selon un autre mode de réalisation, chaque plan de voilure se déploie par translation radiale.

Pour chaque ouverture la seconde zone de l'ouverture se situe alors dans une zone intermédiaire entre les extrémités de la première zone.

L'invention sera mieux comprise à la lecture de la description suivante, description faite en regard des dessins en annexe, dessins dans lesquels :
Fig. 1a représente une vue schématique partielle d'une partie de projectile selon un premier mode de réalisation de l'invention lors d'une première phase de déploiement.
Fig. 1b représente une vue schématique partielle d'une partie de projectile selon ce premier mode de réalisation lors d'une seconde phase de déploiement.
Fig. 1c représente une vue schématique partielle d'une partie de projectile selon ce premier mode de réalisation lors d'une troisième phase de déploiement.
Fig. 2 représente une vue en coupe transversale selon le plan P de la figure 1a d'un projectile selon ce premier mode de réalisation avec les plans en position rentrée.
Fig. 3 représente une vue partielle en coupe transversale d'un projectile selon ce premier mode de réalisation avec un plan en position sortie.
Fig. 4 représente une vue partielle en coupe transversale d'un projectile selon ce premier mode de réalisation avec un plan en position sortie et verrouillé.
Fig. 5a représente une vue schématique partielle d'une partie de projectile selon un second mode de réalisation de l'invention lors d'une première phase de déploiement.
Fig. 5b représente une vue schématique partielle d'une partie de projectile selon ce second mode de réalisation lors d'une seconde phase de déploiement.
Fig. 5c représente une vue schématique partielle d'une partie de projectile selon ce second mode de réalisation lors d'une troisième phase de déploiement.

Selon la figure 1a un projectile 100 comporte une enveloppe 1 entourant une partie d'un corps 2 du projectile 100 et adoptant une forme de révolution centrée sur l'axe longitudinal X du projectile 100. L'enveloppe 1 est ainsi formée par un étui cylindrique à paroi mince qui peut pivoter sur des portées (non représentées) aménagées sur le corps 2. L'enveloppe 1 est placée de telle sorte que sa surface externe se situe dans la continuité du profil externe du projectile 100 afin de ne pas perturber l'écoulement aérodynamique en vol.

Selon la figure 2, le projectile 100 comporte des logements 4 réalisés dans le corps 2 et répartis angulairement de manière égale.

Chaque logement abrite un plan de voilure 5 et il débouche vers l'extérieur du corps 2 de projectile.

Dans cette position de stockage, qui correspond à une position où les plans 5 sont contenus dans les logements 4, l'enveloppe 1 est située en regard des logements 4 et empêche les plans 5 de se déplier. Les plans 5 sont poussés à se déplier sous l'action d'un moyen élastique non représenté et classiquement connu de l'Homme du Métier tel qu'un ressort.

Dans cette position le projectile 100 peut être tiré, dans un canon par exemple, puisque les plans 5 ne sont pas exposés à l'extérieur du projectile 100. Toujours à la figure 2 on note que l'enveloppe 1 comporte des ouvertures 6 en nombre égal à celui des logements 4 et des plans 5 et qui sont réparties angulairement à l'identique de la répartition angulaire des logements 4.

Comme visible aux figures 1a à 1c, chaque ouverture 6 de l'enveloppe 1 comporte deux zones Z1 et Z2 communiquant chacune l'une avec l'autre.

Une première zone Z1 a une forme sensiblement correspondante avec la forme du logement 4 au niveau où il débouche à l'extérieur du corps 2. Une seconde zone Z2 forme un dégagement latéral à la première zone Z1, dégagement orienté suivant une direction sensiblement perpendiculaire à la direction longitudinale de la première zone Z1. Comme on le voit sur les figures, la largeur L de la seconde zone Z2 est bien inférieure à la longueur totale de la première zone Z1. Cette largeur L correspond au diamètre du pied 5a du plan de voilure 5 (qui est ici une gouverne pouvant pivoter pour piloter le projectile).

Selon une seconde phase de fonctionnement du projectile 100 visible aux figure 1b et 3 correspondant au déploiement des plans 5, l'enveloppe 1 a pivoté angulairement jusqu'à ce que, pour chaque ouverture 6, chaque première zone 21 soit positionnée en regard d'un logement 4. Chaque plan 5 n'est plus alors retenu contre l'action du ressort par la paroi interne de l'enveloppe 1. Ils peuvent alors se déployer à l'extérieur du projectile 100 par rotation autour d'un axe 8 solidaire d'un pied 5a du plan 5 de voilure. L'axe de rotation 8 est perpendiculaire à l'axe longitudinal X du projectile 100.

Le déploiement de chaque plan 5 s'opère jusqu'à une position nominale sensiblement perpendiculaire radialement à l'axe longitudinal X du projectile 100. On notera à la figure 1b que la communication de la seconde zone Z2 et de la première zone 21 se fait au niveau d'une extrémité de la première zone 21 qui est en regard du pied 5a de plan 5 de voilure déplié. La seconde zone Z2 a ainsi une largeur L adaptée au passage de ce pied 5a de plan 5.

Ainsi, selon les figures 1b et 3, lorsque l'enveloppe 1 poursuit son mouvement de pivotement autour de l'axe longitudinal X du projectile 100, le pied 5a de plan 5 se positionne dans la seconde zone Z2.

Le pivotement de l'enveloppe 1 se poursuit et au terme du pivotement de l'enveloppe 1, selon les figures 1c et 4, l'enveloppe 1 recouvre le logement 4 et tout repli ultérieur du plan 5 vers son logement 4 se trouve interdit par interférence du plan 5 avec l'enveloppe 1. Le plan 5 est ainsi verrouillé en position sortie.

On note qu'avantageusement les logements 4 sont obturés par l'enveloppe 1 ce qui ne perturbe pas l'écoulement de l'air le long du projectile. De plus toute la séquence de déploiement de verrouillage se fait avec un mouvement de rotation de l'enveloppe dans une unique direction angulaire ce qui simplifie la commande qui ne nécessite qu'un seul moyen moteur pour ouvrir tous les logements 4, pour libérer tous les plans 5 et pour refermer ensuite tous les logements 4. Le pivotement du pied 5a du plan 5 de voilure est autorisé par l'enveloppe 1. En effet la seconde zone Z2 entoure le pied 5a du plan 5 avec un jeu fonctionnel suffisant pour autoriser un tel pivotement. Les logements 4 restent cependant obturés par l'enveloppe 1 pendant le pivotement du plan 5 de la voilure.

Les figures 5a à 5c montrent un second mode de réalisation de l'invention.

Dans ce mode les plans 5 de voilure (qui sont aussi des gouvernes) sont déployés par une translation radiale de chaque plan 5 dans son logement 4.

La séquence de fonctionnement est identique à celle du premier mode de réalisation. Une seule rotation de l'enveloppe 1 ouvrira les logements 4, libérera les plans 5 puis refermera les logements 4 en verrouillant les plans 5.

L'Homme du Métier veillera seulement à ce que la seconde zone Z2 soit correctement positionnée par rapport au pied 5a du plan 5 afin que cette seconde zone Z2 se trouve en face du pied 5a une fois le plan 5 déployé. La seconde zone Z2 de l'ouverture se situera ainsi dans une zone intermédiaire entre les extrémités de la première zone Z1.

A titre d'exemple, on notera que sur les figures 5a à 5c le pied 5a du plan 5 se trouve sensiblement au milieu de la base du plan 5. La seconde zone Z2 est alors elle aussi positionnée sensiblement au milieu de la première zone 21 en considérant le sens longitudinal de l'ouverture 6.

## Revendications

1. Projectile (100) comportant au moins une paire de plans (5) de voilure, déployables depuis des logements (4) situés à l'intérieur du corps (2) et débouchant vers l'extérieur du projectile (100), projectile (100) comportant une enveloppe (1) de révolution entourant au moins une partie du corps (2) du projectile et dont la surface externe est en continuité de profil avec le corps (2) du projectile, enveloppe (1) apte à pivoter grâce à un moyen moteur autour du corps (2) selon l'axe longitudinal (X) de celui-ci et comportant pour chaque plan (5) une ouverture (6), projectile **caractérisé en ce que** l'ouverture (6) comporte deux zones (Z1,Z2), une première zone (Z1) destinée à être positionnée par le pivotement de l'enveloppe (1) en regard d'un logement (4) de manière à laisser passer le plan (5) pour lui permettre de se déployer, et une seconde zone (Z2) formant un dégagement latéral par rapport à la première zone (Z1), dégagement orienté suivant une direction sensiblement perpendiculaire à la direction longitudinale de la première zone (Z1), seconde zone (Z2) présentant une largeur (L) permettant le passage d'un pied (5a) du plan (5) de voilure une fois déployée, l'enveloppe (1) couvrant le logement (4) en poursuivant son pivotement pour empêcher le repli du plan (5) .

2. Projectile (100) selon la revendication 1, **caractérisé en ce que** chaque plan (5) de voilure se déploie par pivotement autour d'un axe de rotation (8) perpendiculaire à l'axe de pivotement (X) de l'enveloppe.

3. Projectile (100) selon la revendication 2, **caractérisé en ce que** pour chaque ouverture (6) la seconde zone (Z2) de l'ouverture (6) se situe à une extrémité de la première zone (Z1).

4. Projectile (100) selon la revendication 1, **caractérisé en ce que** chaque plan (5) de voilure se déploie par translation radiale.

5. Projectile (100) selon la revendication 4, **caractérisé en ce que** pour chaque ouverture (6) la seconde zone (Z2) de l'ouverture (6) se situe dans une zone intermédiaire entre les extrémités de la première zone (Z1).

## Patentansprüche

1. - Projektil (100), das mindestens ein Paar Segeltragflächen (5) aufweist, die aus Aufnahmen (4) entfaltbar sind, die sich im Inneren des Körpers (2) befinden und nach außerhalb des Projektils (100) ausmünden, wobei das Projektil (100) eine Drehhülse (1) aufweist, die mindestens einen Teil des Körpers (2) des Projektils umgibt und deren äußere Oberfläche in Profilkontinuität mit dem Körper (2) des Projektils ist, wobei die Hülse (1) imstande ist, dank eines Bewegungsmittels um den Körper (2) gemäß der Längsachse (X) desselben zu schwenken und für jede Tragfläche (5) eine Öffnung (6) aufweist, wobei das Projektil **dadurch gekennzeichnet ist, dass** die Öffnung (6) zwei Bereiche (Z1, Z2) aufweist, einen ersten Bereich (Z1), der bestimmt ist, durch das Schwenken der Hülse (1) einer Aufnahme (4) zugewandt derart platziert zu sein, dass die Tragfläche (5) hindurchgelassen wird, um ihr zu gestatten, sich zu entfalten, und einen zweiten Bereich (Z2), der eine im Verhältnis zum ersten Bereich (Z1) seitliche Aussparung bildet, wobei die Aussparung gemäß einer zur Längsrichtung des ersten Bereichs (Z1) etwa senkrechten Richtung ausgerichtet ist, wobei der zweite Bereich (Z2) eine Breite (L) aufweist, die den Durchgang eines Fußes (5a) der bereits entfalteten Tragfläche (5) gestattet, wobei die Hülse (1) die Aufnahme (4) durch Fortsetzen ihres Schwenkens bedeckt, um das Einfalten der Tragfläche (5) zu verhindern.

2. - Projektil (100) nach Anspruch 1, **dadurch gekennzeichnet, dass** sich jede Tragfläche (5) durch Schwenken um eine Drehachse (8) senkrecht zu der Drehachse (X) der Hülse entfaltet.

3. - Projektil (100) nach Anspruch 2, **dadurch gekennzeichnet, dass** sich für jede Öffnung (6) der zweite Bereich (Z2) der Öffnung (6) an einem Ende des ersten Bereichs (Z1) befindet.

4. - Projektil (100) nach Anspruch 1, **dadurch gekennzeichnet, dass** sich jede Tragfläche (5) durch radiale Translation entfaltet.

5. - Projektil (100) nach Anspruch 4, **dadurch gekennzeichnet, dass** sich für jede Öffnung (6) der zweite Bereich (Z2) der Öffnung (6) in einem Übergangsbereich zwischen den Enden des ersten Bereichs (Z1) befindet.

## Claims

1. - A projectile (100) including at least one pair of airfoil sections (5) that are deployable from housings (4) that are located inside the body (2) and are emerging toward the outside of the projectile (100), the projectile (100) including a casing (1) of revolution surrounding at least part of the body (2) of the projectile and the outer surface of which is in profile continuity with the body (2) of the projectile, the casing (1) being able to pivot, owing to a motor means, around the body (2) along the longitudinal axis (X) thereof and including an opening (6) for each airfoil section (5), the projectile being **characterised in that** each opening (6) includes two zones (Z1,Z2), namely a first zone (Z1) being intended to be positioned, by pivoting of the casing (1), so as to face a housing (4) in order to allow the section (5) to pass so as to allow it to be deployed, and a second zone (Z2) forming a lateral recess relative to the first zone (Z1), the recess being oriented along a direction substantially perpendicular to the longitudinal direction of the first zone (Z1), the second zone (Z2) having a width (L) allowing passage of a foot (5a) of the airfoil section (5) once deployed, the casing (1) covering the housing (4) by continuation of its pivoting so as to prevent folding of the airfoil section (5).

2. - The projectile (100) according to claim 1, **characterised in that** each airfoil section (5) is deployed by pivoting around a rotation axis (8) perpendicular to the pivoting axis (X) of the casing.

3. - The projectile (100) according to claim 2, **characterised in that** for each opening (6), the second zone (Z2) of the opening (6) is located at one end of the first zone (Z1).

4. - The projectile (100) according to claim 1, **characterised in that** each airfoil section (5) is deployed by radial translation.

5. - The projectile (100) according to claim 4, **characterised in that** for each opening (6), the second zone (Z2) of the opening (6) is located in an intermediate zone between the ends of the first zone (Z1).
